# EUROPÄISCHE PATENTSCHRIFT

(11) **EP 0 208 106 B1**
(45) Veröffentlichungstag und Bekanntmachung des Hinweises auf die Patenterteilung: **28.09.1988**
(21) Anmeldenummer: 86107115.7
(22) Anmeldetag: 26.05.1986
(51) Int. Cl.: B42B 9/02, B65H 5/30

(54) **Verfahren zum Öffnen von mit einem Mittelfalz versehenen Druckereierzeugnissen, Einrichtung und Erzeugnis zur Ausübung dieses Verfahrens**
Method for opening printing products with a centre fold device and printing product for performing this method
Procédé d'ouverture d'imprimés à pliage central, dispositif et imprimé pour la mise en oeuvre du procédé

(30) Priorität: 12.07.1985 CH 3023/85
(43) Veröffentlichungstag der Anmeldung: 14.01.1987
(73) Patentinhaber: Ferag AG, CH-8340 Hinwil (CH)
(72) Erfinder: Reist, Walter, CH-8340 Hinwil (CH)
(74) Vertreter: Patentanwälte Schaad, Balass, Menzl & Partner AG

(56) Entgegenhaltungen:
- CH-A- 358 444
- CH-A- 461 547
- CH-A- 521 911
- GB-A- 610 290

## Beschreibung

Die vorliegende Erfindung bezieht sich auf ein Verfahren zum Oeffnen von mit einem Mittelfalz versehenen Druckereierzeugnissen durch Druckausübung auf das eine Ende des Falzrückens, wobei die entstandene Oeffnung bestimmt ist, das Ende eines Oeffnungsgliedes eindringen zu lassen.

Ein solches Verfahren ist zum maschinellen Einlegen von Beilagen in mit einem Mittelfalz versehene bedruckte Hefte aus der CH-PS 358 444 bekanntgeworden. Zum Oeffnen der Druckereierzeugnisse ist dabei allerdings ein erheblicher maschineller Aufwand erforderlich. Die Produkte ruhen mit dem Falzrücken auf einem Förderband und sie sind durch zwei an beiden Seiten angeordnete Führungsschienen während des Förderns in aufrechter Lage gehalten. Unmittelbar bevor ein Produkt vor einen Oeffnungskeil gelangt, wird es von beiden Seiten von Andruckrollen erfasst, die das Produkt in Förderrichtung durchlassen, seine Verschiebung nach oben aber verhindern. Alsdann wird auf die vordere untere Ecke des Produkts mit Hilfe einer Nockenscheibe von unten her ein Druck ausgeübt, so dass im Bereich des Mittelfalzes eine Oeffnung entsteht, in die beim Weitertransport des Produktes der Oeffnungskeil eindringt.

Dem erfindungsgemässen Verfahren liegt die Aufgabe zugrunde, den zum Oeffnen erforderlichen maschinellen Aufwand auf das absolute Minimum zu vermindern, zugleich aber die Sicherheit des Oeffnens zu erhöhen. Gelingt dies, so ermöglicht das erfindungsgemässe Verfahren in Erweiterung der ihm zugrunde liegenden Aufgabe das Oeffnen von mehrblättrigen Druckereierzeugnissen in Tabloidform, ohne dass dazu diese den üblichen Vorfatz aufweisen müssten. Daraus ergibt sich eine drastische Verringerung des Papierabfalls, dessen Wert jedenfalls in Zeitschriftendruckereien in die Millionen geht.

Die Lösung für diese Aufgabe bzw. Aufgaben ergibt sich aus dem kennzeichnenden Teil des Patentanspruchs 1.

Weitere Einzelheiten ergeben sich aus der beiliegenden Zeichnung. Es zeigen die

Figuren 1 und 2 bzw. 3 und 4 je ein Produkt in Tabloidform noch geschlossen, aber bereits während der Druckausübung bzw. vollständig aufgefaltet.

Der Unterschied zwischen den Druckprodukten 1 und 2 gemäss Figuren 1 und 2 einerseits und Figuren 3 und 4 andererseits besteht lediglich darin, dass beim Produkt 1 die Sicken 3, 4 gegen das Ende der Falzkante 5, d. h. gegen die seitliche Produktkante 6, gemäss den Figuren 3 und 4 hingegen in der umgekehrten Richtung konvergieren, wobei die Sicken 3, 4 im erstgenannten Fall im Bereiche der Seitenkante 6 den Mittelfalz 5 erreichen. Dank dieser Massnahme öffnet sich

- wie in den Figuren 1 und 3 angedeutet ist - das Produkt 1, 2 im Mittelfalz 5 allein schon dadurch, dass auf das Ende des Falzrückens 7 - wie durch den Pfeil A angedeutet - ein Druck ausgeübt wird. Es ist nicht erforderlich, die Produkte 1, 2 im Bereiche der Seitenkante 6 gegen die Druckausübung abzustützen. Natürlich müssen die Produkte 1, 2 irgendwie gehalten werden. Wie aber dies geschieht, ist unerheblich. Hält man die Produkte 1, 2 im Bereiche der Falzkante 5 bzw. des Falzrückens 7, wobei sie - wie dargestellt - mit der Blume, d. h. der dem Falzrücken 7 gegenüberliegenden offenen Seitenkante 8, nach unten hängen, so können sie nach dem vollständigen Oeffnen ohne weiteres auf eine Sammelschiene oder dergleichen aufgesetzt werden.

Verlaufen die Sicken 3, 4 wie in den Figuren 3 und 4 dargestellt, so dass sie den Mittelfalz 5 im Abstand von der Seitenkante 6 erreichen, so bilden sie nicht nur für sich eine Soll-Knickstelle ; eine solche entsteht vielmehr auch für den Mittelfalz 5, indem das Ende des Falzrückens 7 um den Schnittpunkt der Sicken 3, 4 abknicken kann. Verlaufen die Sicken 3,4 in umgekehrter Richtung (Figuren 1 und 2), so verhindern sie vorab, dass die Ecke unter Druckausübung nach der einen oder der anderen Seite ausweicht ; dem Nachgeben des Falzrückens 7 nach unten setzt aber keine der Sicken 3, 4 Widerstand entgegen, so dass die Druckausübung wiederum mit hoher Sicherheit zum Oeffnen im Mittelfalz 5 führt, gleichgültig, ob das Produkt 1, 2 aus einem, aus wenigen oder aus einer Vielzahl Doppelbögen besteht.

Zum Anbringeh der Sicken 3,4 sind gemäss der Erfindung an einer Druckmaschine entsprechend ausgebildete Prägemittel vorgesehen. Deren Standort ergibt sich aus der Notwendigkeit, die Sicken 3, 4 vor dem Falten der Produkte 1, 2 anzubringen.

## Patentansprüche

1. Verfahren zum Oeffnen von mit einem Mittelfalz versehenen Druckereierzeugnissen durch Druckausübung auf das eine Ende des Falzrückens, wobei die entstandene Oeffnung bestimmt ist, das Ende eines Oeffnungsgliedes eindringen zu lassen, dadurch gekennzeichnet, dass an den Druckprodukten (1, 2) im Bereiche des betreffenden Endes des Mittelfalzes (5) sicken-oder rillenartige Prägungen (3, 4) angebracht werden, die in Bezug aufeinander konvergierend mindestens annähernd bis zum Mittelfalz (5) hinlaufen und auf eine im wesentlichen gleiche Stelle des Mittelfalzes (5) gerichtet sind, wobei die Druckausübung nach einer Kraftlinie ausgerichtet wird, die schräg zu den Prägungen (3, 4) verläuft.

2. Verfahren nach Anspruch 1, dadurch gekennzeichnet, dass die Prägungen (3, 4) in der Rotationsdruckmaschine angebracht werden.

3. Verfahren nach Anspruch 1 oder 2, dadurch gekennzeichnet, dass nach innen konkave Prägungen (3, 4) angebracht werden.

4. Zur Ausübung des Verfahrens gemäss Anspruch 1 ausgebildete Druckereierzeugnisse, dadurch gekennzeichnet, dass sie im Bereiche des einen Endes des Mittelfalzes (5) zumindest an den zuinnerst liegenden Blättern der aufeinander gefalteten Produkthälften sicken- oder rillenartige Prägungen (3, 4) aufweisen, die aufeinander konvergierend mindestens annähernd bis zum Mittelfalz (5) hinlaufen und im wesentlichen auf die gleiche Stelle des Mittelfalzes (5) gerichtet sind.

5: Druckereierzeugnis nach Anspruch 4, gekennzeichnet durch nach innen konkave Prägungen (3, 4).

6. Einrichtung an einer Druckmaschine zur Ausübung des Verfahrens gemäss Anspruch 2, gekennzeichnet durch Prägemittel zum Anbringen von Sicken, Rillen oder dergleichen (3, 4) an den Erzeugnissen (1, 2), die den Faltmitteln zum Erzeugen des Mittelfalzes (5) vorgelagert sind.

## Claims

1. A method for opening printed products provided with a centre fold by exerting pressure on the one end of the back of the fold, the resulting opening being intended to allow the end of an opening member to penetrate, characterised in that there are provided on the printing products (1, 2) in the region of the relevant end of the centre fold (5), corrugation-like or groove-like _{"}Stampings (3, 4) which extend converging with respect to one another at least approximately as far as the centre fold (5) and are directed at a substantially identical location of the centre fold (5), the application of pressure being aligned along a force line which extends obliquely to the stampings (3, 4).

2. A method. according to claim 1, characterised in that the stampings (3, 4) are produced in the rotary printing press.

3. A method according to claim 1 or 2, characterised in that inwardly concave stampings (3, 4) are provided.

4. Printed products designed for carrying out the method in accordance with claim 1, characterised in that they have, in the region of the one end of the centre fold (5), at least on the innermost- lying sheets of the product halves folded onto one another, corrugation-like or groove-like stampings (3, 4) which extend converging towards one another at least approximately as far as the centre fold (5) and are directed at substantially the same location of the centre fold (5).

5. A printing product according to claim 4, characterised by inwardly concave stampings (3, 4).

6. A mechanism on a printing machine for carrying out the method in accordance with claim 2, characterised by stamping means for the provision of corrugations, grooves or the like (3, 4) on the products (1, 2), which means are mounted prior to the folding means for producing the centre fold (5).

## Revendications

1. Procédé d'ouverture d'imprimés à pliage central par l'exercice d'une pression sur une extrémité du dos du pli, dans lequel l'ouverture apparue est déterminée pour laisser pénétrer l'extrémité d'un élément d'ouverture, caractérisé en ce qu'on introduit sur les produits imprimés (1, 2) dans la zone de l'extrémité concernée du pli central (5) des estampages en forme de renflement ou de rainures (3, 4) qui courent en convergeant l'un par rapport à l'autre presque jusqu'au pli central (5) et sont dirigés vers un endroit essentiellement identique du pli central (5), où la pression exercée est dirigée selon une ligne de force qui court obliquement par rapport aux estampages (3, 4).

2. Procédé selon la revendication 1, caractérisé en ce que les estampages (3, 4) sont introduits dans la machine à imprimer rotative.

3. Procédé selon la revendication 1 ou 2, caractérisé en ce qu'on introduit des estampages (3, 4) à concavité dirigée vers intérieur.

4. Produits imprimés fabriqués pour appliquer le procédé selon la revendication 1, caractérisés en ce qu'ils présentent dans la zone d'une extrémité du pli central (5) au moins sur les feuilles les plus à l'intérieur des moitiés de produit pliées les unes sur les autres, des estampages en forme de renflements ou de rainures (3, 4) qui courent en convergeant les uns vers les autres presque jusqu'au pli central (5) et sont orientés pour l'essentiel vers le même endroit du pli central (5).

5. Produit imprimé selon la revendication 4, caractérisé par des estampages à concavité dirigée vers l'intérieur (3, 4).

6. Dispositif sur une machine à imprimer pour l'application du procédé selon la revendication 2, caractérisé par des moyens d'estampage pour introduire des renflements, rainures, etc (3, 4) sur les imprimés, qui précèdent les moyens de pliage pour produire le pli central (5).
